# EUROPÄISCHE PATENTSCHRIFT

(11) **EP 0 208 895 B1**
(45) Veröffentlichungstag und Bekanntmachung des Hinweises auf die Patenterteilung: **16.09.1992**
(21) Anmeldenummer: 86107589.3
(22) Anmeldetag: 04.06.1986
(51) Int. Cl.: F21M 3/08

(54) **Scheinwerfer für Abblendlicht oder Nebellicht von Kraftfahrzeugen**
Dipped beam head light or fog light for motor vehicles
Projecteur de croisement ou antibrouillard pour véhicules automobiles

(30) Priorität: 13.07.1985 DE 3525041
(43) Veröffentlichungstag der Anmeldung: 21.01.1987
(73) Patentinhaber: ROBERT BOSCH GMBH, 70442 Stuttgart (DE)
(72) Erfinder: Kretschmer, Heinz, D-7124 Bönnigheim (DE); Lindae, Gerhard, Dipl.-Ing., D-7250 Leonberg (DE); Merkl, Ernst, D-7000 Stuttgart 31 (DE); Perthus, Peter, D-7000 Stuttgart 30 (DE)

(56) Entgegenhaltungen:
- EP-A- 0 094 519
- CH-A- 266 987
- FR-A- 2 230 935
- FR-E- 77 538
- US-A- 2 012 338

## Beschreibung

### Stand der Technik

Die Erfindung betrifft einen Scheinwerfer für Abblendlicht oder Nebellicht von Kraftfahrzeugen nach der Gattung des Anspruchs 1. Mit dem Zusatzlichtbündel erreicht man die Beleuchtung des Vorfeldes, d. h. den Bereich der Fahrbahn vor dem Krafrfahrzeug, und der beiden Fahrbahnräder, wodurch sich für den Fahrzeuglenker eine Verbesserung der Seitenorientierung ergibt.

Ein derartiger Scheinwerfer ist aus der DE-OS 24 25 336 bekannt, bei dem zur Bildung des Zusatzlichtbündels zwei Seitenreflektoren und das Objektiv erforderlich sind. Die Einstellung der Seitenreflektoren und die Überlagerung des Lichtbündels durch das Zusatzlichtbündel verursachen erhöhten mechanischen und optischen Aufwand. Ein derartiger Scheinwerfer ist auch aus der DE 32 18 703 A1 bekannt, bei dem für die Erzeugung des Zusatzlichtbündels nur die direkten (vom Reflektor nicht reflektierten) Strahlen verwendet werden, die durch zwei seitlich des Objektivs angeordnete Prismenscheiben hindurchtreten; die Lichtstärke der direkten Strahlen dürfte vielfach unzureichend sein und die Horizontalausdehnung beider Prismenscheiben, die ein Vielfaches der des Objektivs ist, vergrößert die seitliche Ausdehnung des Scheinwerfers.

### Vorteile der Erfindung

Mit dem Scheinwerfer für Abblendlicht oder Nebellicht von Kraftfahrzeugen nach dem Anspruch 1 werden die im vorerwähnten Stand der Technik aufgezeigten technischen und optischen Unzulänglichkeiten in einfacher Weise behoben.

Vorteilhafte Weiterbildungen der Erfindung sind in den Unteransprüchen beschrieben. Mit Anspruch 2 wird derjenige Bereich des Reflektors für die Bildung des Zusatzlichtbündels herangezogen, dessen reflektierten Strahlen durch die Blende abgeschirmt werden. Mit Anspruch 3 ist ein Weg eines einfach herstellbaren optischen Mittels gewiesen.

Mit der Weiterbildung der Erfindung gemäß Anspruch 4 erreicht man eine den linken und rechten Fahrbahnrand angepaßte Beleuchtung. Mit Anspruch 5 wird das Zusatzlichtbündel bereits durch den Reflexionsausschnitt erzeugt.

### Zeichnung

Ein Ausführungsbeispiel der Erfindung ist in der Zeichnung dargestellt und in der Figurenbeschreibung näher erläutert. Es zeigen: Figur 1 einen Scheinwerfer für Abblendlicht oder Nebellicht von Kraftfahrzeugen in Vertikalschnitt in nichtmaßstäblicher, schematischer Darstellung; und Figur 2 eine Variante des das Zusatzlichtbündel erzeugenden Reflexionsabschnittes in Blickrichtung II in Figur 1 in stark vergrößerter Darstellung.

### Beschreibung des Ausführungsbeispieles

Ein Scheinwerfer für Abblendlicht oder Nebellicht von Kraftfahrzeugen hat einen Gesamtreflektor 10, den ein Reflektor 11 und ein Reflektorausschnitt 12 im wesentlichen bilden. Der vertikale und horizontale Meridianschnitt des Reflektors 11 sind Kurven höherer Ordnung, insbesondere Ellipsen oder Parabeln. In einer Scheitelöffnung 13 des Reflektors 11 ist eine Glühlampe 14 eingesetzt, deren Glühfaden (Lichtquelle) 15 im Bereich der optischen Achse 16 des Scheinwerfers liegt, jedoch bezüglich des Brennpunktes 17 des Reflektorausschnittes 12 geringfügig versetzt ist. Der Reflektorausschnitt 12 ist Teil eines Paraboloides und im unteren Bereich des Gesamtreflektors 10 am Reflektor 11 angesetzt.

Im Strahlengang der vom Reflektor 11 reflektierten Strahlen 18 ist unterhalb der Achse 16 eine Blende 19 angeordnet, deren Kante 20 die Helldunkelgrenze des die Fahrbahn ausleuchtenden Lichtbündels des Abblendlichtes oder Nebellichtes bildet. Im Strahlengang der von der Blende 19 beeinflußten Strahlen ist vor dieser ein Objektiv 21 angeordnet, welches das Licht auf die Fahrbahn projiziert.

Im Strahlengang vor dem Objektiv 21 ist eine transparente Lichtscheibe 22, deren Neigung und Pfeilung (seitliche Neigung) im wesentlichen die Frontpartie der Kraftfahrzeug-Karosserie bestimmt. Im unteren Bereich und an der Innenseite der Lichtscheibe 22 sind horizontal streuende Mittel wie beispielsweise Prismen 23 angeordnet.

Die drei vom Reflektor 11 reflektierten Lichtstrahlen 18 fallen durch das Objektiv 21 und bilden das der Gesetzgebung entsprechende, die Fahrbahn ausleuchtende Lichtbündel. Der als Teil eines Paraboloides ausgeführte Reflektorausschnitt 12 reflektiert die Strahlen 24 unterhalb der Blende 19 und des Objektivs 21, wodurch ein Zusatzlichtbündel gebildet wird, das die Ausleuchtung sowohl des Vorfeldes als auch die Seitenausleuchtung, d. h. die Beleuchtung der Fahrbahnrändern bewirkt. Diese Strahlen 24 sind für die Bildung des Lichtbündels unwirksam und fallen nicht durch das Objektiv 21.

Alternativ hierzu sind die horizontalstreuenden Mittel 23 dann nicht erforderlich, wenn der Reflektorausschnitt 12' Teil eines Paraboloid-Ellipsoides ist, dessen vertikaler Meridianschnitt Teil einer Parabel und dessen horizontaler Meridianschnitt Teil eines Ellipsoides ist, weil allein hierdurch die gewünschte Seitenausleuchtung erreicht wird.

Der Reflektorausschnitt in Figur 2 besteht aus einem linken und rechten Seitenteil 32, 33 (durchgehende Linie), die dadurch entstehen, daß der ursprüngliche Reflektorausschnitt 12 (strichlierte Linie) durch eine vertikale Mittelebene 30 in einen linken Seitenteil 32 und einen rechten Seitenteil 33 getrennt wird; beide Seitenteile werden um eine vertikale Schwenkachse 31, die durch die Lichtquelle 15 (Figur 1) hindurchgeht, derart geschwenkt, daß die optische Achse 32' des linken Seitenteils 32 nach rechts weist, die optische Achse 33' des rechten Seitenteils 33 nach links weist, und zwar jeweils bezüglich der vertikalen Mittelebene 30.

## Patentansprüche

1. Scheinwerfer für Abblendlicht oder Nebellicht von Kraftfahrzeugen mit einem die Strahlen einer Lichtquelle reflektierenden Reflektor, dessen vertikaler und horizontaler Meridianschnitt Kurven höherer Ordnung sind, und mit einer Blende im Strahlengang der reflektierten Lichtstrahlen für die Bildung der Helldunkelgrenze des Lichtbündels, und mit einem Objektiv im Strahlengang der von der Blende beeinflußten Strahlen für die Bildung des auf die Fahrbahn ausgesandten Lichtbündels und mit optischen Mitteln für die Erzeugung eines das Lichtbündel erweiternden Zusatzlichtbündels, das das Vorfeld und die Seiten ausleuchtet, wobei die optischen Mittel nur Lichtstrahlen erfassen, die vom Reflektor nicht auf das Objektiv gelenkt werden, dadurch gekennzeichnet, daß die optischen Mittel reflektieren und im unteren und/oder oberen Bereich des Reflektors (11) angeordnet sind.

2. Scheinwerfer nach Anspruch 1, dadurch gekennzeichnet, daß die optischen Mittel mindestens ein Reflektorausschnitt (12) im unteren Bereich des Reflektors (11) sind.

3. Scheinwerfer nach Anspruch 2, dadurch gekennzeichnet, daß der Reflektorausschnitt (12) Teil eines Paraboloides ist.

4. Scheinwerfer nach Anspruch 2 oder 3, dadurch gekennzeichnet, daß der Reflektorausschnitt aus mindestens einem linken und einem rechten Seitenteil (32, 33) besteht, daß die optische Achse (32') des linken Seitenteiles (32) nach vorzugsweise rechts, diejenige (33') des rechten Seitenteiles (33) nach links um eine vertikale Schwenkachse (31) geschwenkt sind, die durch die Lichtquelle (15) hindurchgeht.

5. Scheinwerfer nach Anspruch 4, dadurch gekennzeichnet, daß der Reflektorausschnitt (12') Teil eines Paraboloid-Ellipsoides ist, dessen vertikaler Meridianschnitt Teil einer Parabel und dessen horizontaler Meridianschnitt Teil eines Ellipsoides ist.

6. Scheinwerfer nach einem der Ansprüche 1 bis 3, dadurch gekennzeichnet, daß horizontal streuende Mittel im Strahlengang des Zusatzlichtbündels (24) angeordnet sind.

## Claims

1. Dipped beam headlight or fog light for motor vehicles, comprising a reflector which reflects the beams of a light source and whose vertical and horizontal meridian section are curves of higher order, and comprising a shield in the beam path of the reflected light beams for the formation of the low-beam cut-off of the light bundle, and comprising a lens in the beam path of the beams influenced by the shield for the formation of the light bundle emitted onto the roadway, and comprising optical means for producing an additional light bundle which widens the light bundle and illuminates the foreground and the sides, the optical means acquiring only light beams which are not directed onto the lens by the reflector, characterised in that the optical means reflect and are arranged in the lower and/or upper region of the reflector (11).

2. Headlight according to Claim 1, characterised in that the optical means are at least one reflector segment (12) in the lower region of the reflector (11).

3. Headlight according to Claim 2, characterised in that the reflector segment (12) is part of a paraboloid.

4. Headlight according to Claim 2 or 3, characterised in that the reflector segment consists of at least one left-hand and one right-hand lateral part (32, 33), and in that the optical axis (32') of the left-hand lateral part (32) is swivelled preferably to the right and that (33') of the right-hand lateral part (33) is swivelled to the left about a vertical swivel axis (31), which passes through the light source (15).

5. Headlight according to Claim 4, characterised in that the reflector segment (12') is part of a paraboloid ellipsoid whose vertical meridian section is part of a parabola and whose horizontal meridian section is part of an ellipsoid.

6. Headlight according to one of Claims 1 to 3, characterised in that horizontally scattering means are arranged in the beam path of the additional light bundle (24).

## Revendications

1. Projecteur de croisement ou antibrouillard pour véhicules automobiles, dans lequel les rayons issus d'une source lumineuse sont renvoyés par un réflecteur dont les sections méridiennes verticale et horizontale sont des courbes d'un ordre élevé, comportant un diaphragme situé sur le trajet des rayons réfléchis, engendrant la limite "clair-obscur" du faisceau lumineux, un objectif placé sur le trajet des rayons influencés par le diaphragme pour former le faisceau d'éclairage de la chaussée, des moyens optiques formant un faisceau additionnel élargissant le faisceau principal éclairant l'avant proche et les côtés, les moyens optiques ne recevant que des rayons qui ne sont pas renvoyés sur l'objectif par le réflecteur, caractérisé en ce que les moyens optiques sont des moyens réfléchissants et sont disposés à la partie inférieure et/ou supérieure du réflecteur (11).

2. Projecteur selon la revendication 1, caractérisé en ce que les moyens optiques comportent, au moins, un réflecteur partiel (12) situé à la partie inférieure du réflecteur (11).

3. Projecteur selon la revendication 2, caractérisé en ce que le réflecteur partiel (12) est une partie de paraboloïde.

4. Projecteur selon la revendication 2 ou 3, caractérisé en ce que le réflecteur partiel comporte au moins deux parties latérales, une droite et gauche (32, 33), l'axe optique (32') de la partie gauche (32) et celui (33') de la partie droite (33) étant avantageusement déplacés respectivement vers la droite et vers la gauche, par rotation autour d'un axe vertical (31) passant par la source lumineuse (15).

5. Projecteur selon la revendication 4, caractérisé en ce que le réflecteur partiel (12') est une partie d'un paraboloïde-ellipsoïde, dont la section méridienne verticale est une portion de parabole et la section méridienne horizontale une portion d'ellipse.

6. Projecteur selon une des revendications 1 à 3, caractérisé en ce que des moyens de dispersion horizontale des rayons sont disposés sur le parcours du faisceau additionnel (24).
